# EUROPÄISCHE PATENTANMELDUNG

(11) **EP 1 649 933 A1**
(43) Veröffentlichungstag der Anmeldung: **26.04.2006**
(21) Anmeldenummer: 05022532.5
(22) Anmeldetag: 15.10.2005
(51) Int. Cl.: B02C 18/06, B02C 18/14

(54) **Zerkleinerungsmaschine mit konischem Rotor**

(30) Priorität: 19.10.2004 DE 102004050926
(71) Anmelder: Weiss, Georg, 83135 Schechen (DE)
(72) Erfinder: Weiss, Georg, 83135 Schechen (DE)

(57) **Zusammenfassung**

Es wird eine Zerkleinerungsmaschine mit einem Hackrotor (4) beschrieben, der an einer Drehachse (3) befestigte Hackmesser (6) aufweist, und einer stationären Gegenleiste (20), die im wesentlichen parallel zur Erzeugenden des konusförmigen Hackrotors angeordnet ist, und an der die Hackmesser (6) vorbeilaufen, wobei jedes Hackmesser (6) eine gerade, zu der Erzeugenden des konusförmigen Hackrotors (6) parallel verlaufenden Schneidekante (7) aufweist, und auf einer zur Tangentialebene der Mantelfläche des Hackrotors(4) parallelen Fläche angebracht ist, derart, dass jeder Punkt einer Schneidekante (7) der Hackmesser (6) eine Umlaufbahn mit unterschiedlichem Radius beschreibt.

## Beschreibung

Die vorliegende Erfindung betrifft eine transportable Zerkleinerungsmaschine mit einem Rotorraum , mindestens einem in den Rotorraum geführten Förderband zum Heranführen von zu zerkleinerndem Gut, einem Gebläse zum Abtransport von Hackschnitzeln, einer vorzugsweise stationären Gegenleiste, an der Hackmesser vorbeilaufen und einem in dem Rotorraum drehbar angeordneten Hackrotor.

Derartige Zerkleinerungsmaschine sind bereits bekannt. Bei den vorbekannten Zerkleinerungsmaschinen sind jedoch die Schneidkanten der Hackmesser parallel zur Antriebswelle und zur Gegenleiste angeordnet, so dass die Schneidkanten auf ihrer gesamten Länge gleichzeitig auf das Holz aufschlagen. Bei diesen Hackverfahren gestaltet sich daher der Hackvorgang ruckartig und der Hackrotor bedarf eines hohen Drehmoments. Ferner ist der Verschleiß der Hackmesser hoch. Weiterhin sind Zerkleinerungsmaschinen bekannt, deren Hackrotor zylinderförmig ist, und bei denen die Schneiden der Hackmesser in einem Winkel zur Gegenleiste ausgerichtet sind. Diese Zerkleinerungsmaschinen haben den Nachteil, dass das zu zerhackende Gut, in einem Hackschritt, nicht klein genug verarbeitet werden kann.

Aufgabe der vorliegenden Erfindung ist es daher, eine Zerkleinerungsmaschine anzugeben, mit der ein möglichst ruckfreier und energiesparender Hackbetrieb möglich ist, wobei das Hackgut in einem Hackvorgang möglichst klein verarbeitet werden kann.

Die Aufgabe wird erfindungsgemäß gelöst durch eine Zerkleinerungsmaschine nach Anspruch 1.

Aufgrund der konischen Form des Hackrotors in der vorliegenden Erfindung, sind die Schneidkanten der Hackmesser nicht parallel zur Drehachse des Hackrotors, sondern ebenfalls konisch angeordnet. Folglich schlagen auch die Schneidkanten entlang ihrer gesamten Länge nicht gleichzeitig auf das Holz auf. Bei diesem Hackverfahren gestaltet sich daher der Hackvorgang gleichmäßiger und ohne Unterbrechung, wobei der Hackrotor kein hohes Drehmoment benötigt. Somit sinkt auch der Verschleiß der Schneidekante, die nicht mehr in so starkem Maße auf Schlag beansprucht wird.

Es ist bevorzugt, dass ein Hackrotor mehrere Segmente aufweist, wobei diese Segmente entlang der Drehachse des Hackrotors, auf Scheiben oder dgl, angeordnet sind. Zwei benachbarte Stahlscheiben werden durch eine Stahlplatte zu einem Schneidesegment verbunden, das im Folgenden als Segment bezeichnet wird.

In einer bevorzugten Ausführungsform ist mindestens ein Hackmesser am äußeren Rand des Segments angeordnet.

In einer bevorzugten Ausführungsform werden die Hackmesser auf einer jeweils zwei benachbarte Stahlscheiben verbindenden Stahlplatte, die zugleich als Auflageplatte der Hackmesser dient, befestigt, wobei die Auflageplatte parallel zu einer Tangentialebene der Mantelfläche des Hackrotors ist. Solche Segmente stellen eine bequeme Verbindung zwischen den Hackmessern und der Drehachse des Hackrotors dar und gestatten ebenfalls eine Verstellung der Hackmesser. Die Hackmesser sind in Richtung des Hackrotorumfangs versetzt und längs der Drehachse auf die Segmente verteilt angeordnet, so dass lediglich ein Hackmesser zur Zeit im Hackeingriff steht. Dadurch wird mit geringerem Drehmoment ein sukzessives und gleichmäßiges Zerspanen erreicht.

Bevorzugt sind die Hackmesser parallel zur Erzeugenden der Mantelfläche des Hackrotors und somit angewinkelt zur Drehachse ausgerichtet und bestimmen die Drehrichtung des Hackrotors. Durch die schräge Stellung zur Zuführungsrichtung, greift das Hackmesser nicht entlang der ganzen Länge der Schneidekante in das zu zerkleinernde Gut ein. Dadurch wird ein geringeres Drehmoment benötigt.

In einer bevorzugten Ausführungsform ist die Gegenleiste als Gegenschneide ausgebildet. Diese Ausgestaltung sorgt für einen besonders sicheren Halt des Zerkleinerungsgutes zwischen der Schneidkante des Hackmessers und der die Gegenschneide bildende Gegenleiste.

Es ist bevorzugt, die Gegenleiste entsprechend der Konizität des Hackrotors parallel zu den Schneidkanten der Hackmesser auszurichten, da sich somit auch die bevorzugte, im wesentlichen spaltfreie Anordnung, wählen läßt.

In einer weiteren Ausführungsform ist auch die Einstellung einer Anordnung möglich, bei der ein gleichförmiger Spalt erwünscht ist, um Hackschnitzel bestimmter Form zu erzeugen.

In einer bevorzugten Ausführungsform ist das das Zerkleinerungsgut zuführende Förderband in einem Winkel zur Drehachse des Hackrotors geneigt. Der bevorzugte Neigungswinkel entspricht der Neigung der Erzeugenden des Konus des Hackrotors zur Drehachse des Hackrotors. Das durch die Vorsprünge am Förderband fixierte Zerkleinerungsgut wird leichter in Position gehalten, wenn das Zerkleinerungsgut sukzessive von einer Seite des Konus, mit dem größeren Segmentdurchmesser beginnend, zur anderen Seite abschält. Dabei wird die Wirkung der senkrechten Kraftkomponenten in Richtung der Schneidkante verstärkt. Außerdem wird die Wirkung der zur Schneidekante parallelen Kraftkomponente vermindert, wodurch ein zu starkes Driften des Zerkleinerungsgutes in Richtung des abnehmenden Segmentdurchmessers verhindert wird.

In einer bevorzugten Ausführungsform erstreckt sich ein Trennsieb von einem Rand unterhalb der Gegenleiste bis zur Decke des Rotorraumes. Vorzugsweise ist das Trennsieb aus einem dicken Blech geformt, das größeren Kräften, wie z.B. den Kräften des zugeführten Zerkleinerungsgutes widerstehen kann. Das Trennsieb läßt Hackschnitzel, die der Größe ihrer Öffnungen entsprechen oder kleiner sind, durch, wobei die restlichen Hackschnipsel so lange in dem Trennsieb verbleiben, bis sie von dem Hackrotor auf die gewünschte Größe zerkleinert werden. Das Trennsieb wirkt somit auch entlang ihrer, dem Hackrotor zugewandten, Fläche als Gegenschneide.

Vorzugsweise entspricht die Fläche des Trennsiebes etwa der halben Mantelfläche des Hackrotors.

In einer bevorzugten Ausführungsform weist das Trennsieb eine konische Form auf. Diese Form ist insbesondere deswegen zu bevorzugen, da sie es erlaubt, das Trennsieb in gleichmäßigem Abstand zu dem Hackrotor anzuordnen.

In einer bevorzugten Ausführungsform dient das Trennsieb wie bereits vorstehend erwähnt, mit ihrer, dem Hackrotor zugewandten Fläche, auch als Gegenschneide.

In einer bevorzugten Ausführungsform ist das Gebläse unterhalb des Hackrotors angeordnet. Die durch das Trennsieb fallenden Hackschnipsel werden, ohne Umweg, von der Scheibe des Gebläses direkt weitergeleitet, indem sie durch die Fliehkraft an den Rand der rotierenden Gebläsescheibe geschleudert werden, und von dort durch einen von Schaufelblättern erzeugten Luftstrom weiter gefördert werden.

In einer bevorzugten Ausführungsform wird das Gebläse mit Hilfe einer an einer Antriebsachse befestigten runden Scheibe realisiert, an deren Ende in radiale Richtung weisende Schaufeln angebracht sind, die den Luftstrom des Gebläses erzeugen. Dies stellt eine besonders günstige Anordnung dar, da die durchs Trennsieb fallenden Hackschnipsel nicht extra dem sie weiterbefördernden Luftstrom oder Förderband zugeführt werden müssen.

### Beschreibung der Zeichnungen

Figur 1 zeigt eine Schnittansicht einer Zerkleinerungsmaschine, von der Seite betrachtet.
Figur 2 zeigt eine hintere Schnittansicht einer Zerkleinerungsmaschine.

### Detaillierte Beschreibung der Zeichnungen

Die in Figur 1 dargestellte Zerkleinerungsmaschine weist einen konischen Hackrotor 4 auf, der in einem Rotorraum 2 untergebracht ist. Jeweils zwei benachbarte Stahlscheiben 1 sind durch eine Stahlplatte (nicht gezeigt) verbunden, die parallel zu einer Fläche der Erzeugenden des konischen Hackrotors ausgerichtet ist, wobei die Stahlscheiben 1 in gleichem Abstand längs einer Drehachse 3 versetzt angeordnet und mit dieser verbunden sind. Diese verbindenden Stahlplatten dienen der Befestigung der Hackmesser 6. Zwei benachbarte Stahlscheiben bilden zusammen mit der sie verbindenden Stahlplatte ein Schneidesegment, das im folgenden als Segment 5 bezeichnet wird. Die Hackmesser sind in Richtung des Hackrotorumfangs versetzt angeordnet. Ebenso sind die Hackmesser längs der Drehachse 4 auf die Segmente verteilt, so dass lediglich ein Hackmesser 4 zur Zeit im Hackeingriff steht.

Senkrecht unterhalb des Drehachse des Hackrotors ist ein Gebläse 12 der Zerkleinerungsmaschiene angeordnet. Das Gebläse 12 setzt sich aus einer Antriebsachse 30 und einer darauf befestigten Scheibe 15 zusammen, wobei am Ende der Scheibe 15 in radiale Richtung weisende Schaufelblätter 16 angeordnet sind. Durch die Drehung der Scheibe 15 wird das auf die Scheibe fallende zerhackte Gut nach außen geschleudert, wobei das zerhackte Gut anschließend durch die von den Schaufeln erzeugte Druckluft weiter befördert wird. In früheren bekannten Ausführungsformen wurde dazu eine Förderschnecke benötigt.

Figur 2 zeigt eine hintere Schnittansicht einer Zerkleinerungsmaschine. Innerhalb des Rotorraums 2 ist der konische Hackrotor 4 bestehend aus Drehachse 3, Segmenten 5, und den Hackmessern 6 gezeigt.
Außerhalb des Rotorumfangs befindet sich eine Gegenleiste 20, die parallel zur Erzeugenden des konischen Hackrotors 4 und unterhalb der Drehachse 3 angeordnet -ist. Die Gegenleiste 20 dient als Gegenschneide für die Hackmesser 6, die das von einem Förderband 8, 10 herangeführte Zerkleinerungsgut zerspanen. Der durch das im Eingriff stehende Hackmesser 6 auf das Zerkleinerungsgut z.B. Baumstamm ausgeübte Druck, erfährt einen Gegendruck an der Gegenleiste 20, so dass das Hackmesser 6 den vorderen Teil Zerkleinerungsgutes abschälen kann. Dabei hat eine Schneidkante 7 des Hackmessers 6 auf ihrer gesamten Länge denselben Abstand von der Gegenleiste 20. Das Förderband 8, das der Zerkleinerungsmaschine Zerkleinerungsgut zuführt, ist in Richtung der Erzeugenden des Hackrotors geneigt und weist an ihrer Oberfläche Vorsprünge 11 auf, die ein Zurück- und Abrutschen des Zerkleinerungsgutes von dem Förderband verhindern. Die geneigte Anordnung der Gegenleiste 20 und des Förderbandes 8 zum konisch ausgebildeten Hackrotor hin, bestimmen die günstigen Hackeigenschaften der vorliegenden Erfindung. So wird das zugeführte Zerkleinerungsgut während eines Hack- beziehungsweise Schneidvorgangs leicht gedreht und seitlich auf der Gegenleiste weiter geschoben, wobei dadurch die Orientierung des Zerkleinerungsgutes zur Schneidfläche ständig wechselt.
Bei der vorliegenden Erfindung sind die Schneidkanten der Hackmesser nicht parallel zur Drehachse des Hackrotors angeordnet. Folglich schlägt auch die Schneidkante entlang ihrer gesamten Länge nicht gleichzeitig auf das Holz auf. Bei diesem Hackverfahren gestaltet sich daher der Hackvorgang gleichmäßiger, wobei der Hackrotor keine hohes Drehmoment benötigt. Unterhalb des Hackrotors 2 befindet sich ein parallel zum Hackrotorumfang gekrümmtes Trennsieb 18, das die Breite der Erzeugenden des Hackrotors 4 hat und etwa den halben Hackrotorumfang überdeckt, wobei es Öffnungen zum Hindurchtreten von Hackschnitzeln geeigneter Größe aufweist. Das Trennsieb 18 schließt unmittelbar unterhalb der Gegenleiste 20 an diese an und ist abnehmbar mit ihr verbunden. Auf der anderen Seite ist das Trennsieb 18 annähernd bis zum halben Umfang des Rotors hochgeführt und an das Gehäuse des Rotorraums 2 befestigt. Das von den Hackmessern 6 des Hackrotors 4 abgeschälte Zerkleinerungsgut wird solange vom Hackrotor 4 weiter zerhackt, bis die Hackschnitzel eine Abmessung haben, die kleiner als der Durchmesser der Öffnungen des Trennsiebs 18 ist. Die kleinen Hackschnitzel gehen durch die Öffnungen des Trennsiebs 18 nach unten ab.

## Patentansprüche

1. Transportable Zerkleinerungsmaschine mit einem Rotorraum (2), mindestens einem in den Rotorraum geführten Förderband (8) zum Heranführen von zu zerkleinerndem Gut, einem Gebläse (12) zum Abtransport von Hackschnitzeln, einer Gegenleiste (20), an der Hackmesser (6) vorbeilaufen und einem in dem Rotorraum drehbar angeordneten Hackrotor (4), **dadurch gekennzeichnet, dass** der Hackrotor eine konische Form aufweist und, jeder Punkt einer Schneidekante (7) der Hackmesser eine Umlaufbahn mit unterschiedlichem Radius beschreibt.

2. Zerkleinerungsmaschine nach Anspruch 1, **dadurch gekennzeichnet, dass** der Hackrotor (4) in Richtung seiner Drehachse (3) mehrere scheibenförmige Segmente (5) aufweist.

3. Zerkleinerungsmaschine nach Anspruch 2, **dadurch gekennzeichnet, dass** auf dem äußeren Rand jedes Segments mindestens ein Hackmesser befestigt ist.

4. Zerkleinerungsmaschine nach Anspruch 1, **dadurch gekennzeichnet, dass** die Hackmesser auf Schneideflächen von Segmenten, die jeweils parallel zu einer Tangentialebene der Mantelfläche des Hackrotors sind, und entlang der Segmente des Hackrotors gegeneinander versetzt angeordnet sind.

5. Zerkleinerungsmaschine nach Anspruch 3 und 4, **dadurch gekennzeichnet, dass** die Schneiden der Hackmesser die Drehrichtung des Hackrotors definieren und parallel zur Erzeugenden der Mantelfläche des Hackrotors ausgerichtet sind.

6. Zerkleinerungsmaschine nach Anspruch 1, **dadurch gekennzeichnet, dass** die Gegenleiste (20) als in ihrer Position verstellbare Gegenschneide ausgebildet ist.

7. Zerkleinerungsmaschine nach Anspruch 1, **dadurch gekennzeichnet, dass** die Gegenleiste, entsprechend der Konizität des Hackrotors, im wesentlichen parallel zu den Schneidkanten (7) der Hackmesser angeordnet ist.

8. Zerkleinerungsmaschine nach Anspruch 1, **dadurch gekennzeichnet, dass** ein Förderband (8) in einem Winkel schräg zur Drehachse des Hackrotors, der Konizität des Hackrotors entsprechend, angeordnet ist.

9. Zerkleinerungsmaschine nach Anspruch 1, **dadurch gekennzeichnet, dass** ein Trennsieb (18) zwischen Hackrotor und Gebläse (12) vorgesehen ist, das sich von einem Rand unterhalb der Gegenleiste bis zu der Decke des Rotorraums erstreckt.

10. Zerkleinerungsmaschine nach Anspruch 1, **dadurch gekennzeichnet, dass** das Trennsieb sich etwa über die Abmessung der halben Mantelfläche des Hackrotors erstreckt.

11. Zerkleinerungsmaschine nach Anspruch 1 oder 10, **dadurch gekennzeichnet, dass** das Trennsieb eine konische Form aufweist.

12. Zerkleinerungsmaschine nach Anspruch 1,10 oder 11, **dadurch gekennzeichnet, dass** das Trennsieb in unmittelbarer Nähe der Mantelfläche des Hackrotors angeordnet ist.

13. Zerkleinerungsmaschine nach Anspruch 1, **dadurch gekennzeichnet, dass** eine Drehachse des Gebläses (12) senkrecht zur Drehachse des Hackrotors und unterhalb des Hackrotors angeordnet ist.

14. Zerkleinerungsmaschine nach Anspruch 1, **dadurch gekennzeichnet, dass** das Gebläse (12) gebildet ist durch eine Scheibe 15, die in ihrer Mitte mit einer Antriebsachse 30 verbunden und an ihrem Umfang in radiale Richtung weisende Schaufelblätter 16 aufweist.
